# EUROPÄISCHE PATENTSCHRIFT

(11) **EP 0 368 065 B1**
(45) Veröffentlichungstag und Bekanntmachung des Hinweises auf die Patenterteilung: **10.06.1992**
(21) Anmeldenummer: 89119569.5
(22) Anmeldetag: 21.10.1989
(51) Int. Cl.: A24D 1/00, A24D 3/04

(54) **Ventilierte Filtercigarette**
Aerated filter cigarette
Cigarette aérée

(30) Priorität: 09.11.1988 DE 3837930
(43) Veröffentlichungstag der Anmeldung: 16.05.1990
(73) Patentinhaber: H.F. & Ph.F. Reemtsma GmbH & Co, 22605 Hamburg (DE)
(72) Erfinder: Seidel, Henning, Dr., D-2120 Lüneburg (DE); Menzel, Edgar, D-2085 Quickborn (DE); Nasseri, Reza, D-2050 Glinde (DE)
(74) Vertreter: UEXKÜLL & STOLBERG

(56) Entgegenhaltungen:
- EP-A- 0 255 114
- EP-A- 0 283 672
- DE-A- 2 738 930
- DE-A- 3 228 950
- GB-A- 2 190 276

## Beschreibung

Die Erfindung betrifft eine ventilierte Filtercigarette mit vorherrschendem "American-Blend"-Geschmack und beruht auf der Aufgabe, eine solche Cigarette ausschließlich auf Basis von Virginia-Tabaksorten vorzuschlagen, deren Hauptstromrauch ein Kondensat/Nikotin-Verhältnis von 5:1 bis 9:1 bei einem Kondensatwert nach DIN 10240 von höchstens 10 mg, einen pH-Wert von über 6,0 und einen Schadstoffindex (SI) nach Herzfeld unter 35 aufweist.

Cigaretten mit dem typischen "American-Blend"-Geschmack werden von bestimmten Verbraucherkreisen bevorzugt, haben aber wegen des verwendeten Burley-Tabaks den Nachteil, daß sie wegen des höheren Proteingehaltes im Hinblick auf das Aroma mehr Störfaktoren ergeben und zusatzlich einen deutlich höheren Nitratgehalt aufweisen. Das führt zu einem verhältnismäßig hohen Schadstoffindex nach Herzfeld.

Es ist zwar möglich, Virginia-Tabaksorten mit Burley-Tabaksorten zu vermischen um den gewünschten "American-Blend"-Geschmack zu erhalten oder gar durch Zusatz tabakfremder Additive zu steigern, jedoch ist dieser letzte Weg insbesondere im Hinblick auf die Tabakverordnung begrenzt, zumal durch unvollständige Verbrennung bzw. Pyrolyse derartiger tabakfremder Additive unverwünschte Schadstoffe entstehen können, die zu einem höheren Schadstoffindex führen.

Ferner kann man bekanntlich durch eine hohe Filterventilation eine solche Verdünnung des Hauptstromrauches erhalten, daß die nach den Normen ermittelten Werte niedrige Kondensat- und Nikotinwerte und einen niedrigen Schadstoffindex ergeben. Derartige Cigaretten haben jedoch den Nachteil eines geringen Tabakgeschmacks, eines Aromadefizites, zeigen einen niedrigen Sättigungsgrad und haben demzufolge eine nur geringe Konsumentenakzeptanz.

Es ist auch beispielsweise gemäß EP-A-0 255 114 bekannt, spezielle Filterkonstruktionen und insbesondere solche mit Kammerfiltern vorzusehen, die verbesserte Geschmackseigenschaften, ein günstigeres Nikotin/Kondensat-Verhältnis bei maximal 8 mg Kondensat ergeben sollen. Ferner sollen belüftete Mono-Filter-Cigaretten gemäß DE-A-30 11 959 durch besonders konstruierte Rillenfilter und eine dadurch bedingte peitschende Bewegung des aus dem Filterkörper austretenden Hauptstromrauches zu Cigaretten mit einem stärkeren Aromaempfinden bei geringeren Nikotin- und Kondensatwerten führen. Abgesehen davon, daß diese Ergebnisse kaum reproduzierbar oder zumindest umstritten sind, wird mit derartig konstruktiv aufwendigen Filtercigaretten die Geschmacksrichtung nicht in ihrem Typ geändert, sondern höchstens abgeschwächt.

In allen Fällen findet sich die Geschmackstypik der vorhandenen Tabakmischung in mehr oder weniger abgeschwächter Form naturgemäß auch im Hauptstromrauch wieder und läßt sich nach Auffassung des Durchschnittsfachmannes nicht in eine andere Geschmacksrichtung umwandeln.

Mit der eingangs erwähnten Aufgabenstellung soll zusätzlich erreicht werden, eine ventilierte Filtercigarette mit niedrigen Kondensatwerten, und insbesondere einen niedrigen Schadstoffindex, zu erhalten, ohne die dem Fachmann bekannten Nachteile in Kauf nehmen zu müssen, wie geringer Tabakgeschmack, Aromadefizit, niedriger Sättigungsgrad und damit eine schlechte Konsumentenakzeptanz bei verhältnismäßig produktionsaufwendigen Maßnahmen.

Zur Lösung dieser Aufgabe wird eine ventilierte Filtercigarette vorgeschlagen, die durch die angegebene Kombination der verschiedenen Merkmale gemäß dem Patentanspruch gekennzeichnet ist.

Überraschenderweise wird durch Kombination an sich bekannter aber zum Teil an der Grenze oder außerhalb der Bereiche der Parameter liegender Merkmale durch einen glücklichen Griff eine ventilierte Filtercigarette mit vorherrschendem "American-Blend"-Geschmack bei für diesen Geschmack völlig atypischen Kondensat/Nikotinwerten bzw. Schadstoffwerten erhalten, und zwar durch eine teilweise (max. 75 %) volumenaktivierte Tabakmischung mit entsprechend angepaßter Strangausstattung und Strangdichte, durch Einsatz eines kostengünstigen Filters mit hohem Zugwiderstand und vorzugsweise eines Monoacetatfilters mit hoher Retentionsleistung mit dem daraus resultierenden hohen Cigarettenendzugwiderstand, durch Auswahl von naturbelassenen Virginia-Tabaken hoher Qualität mit hohem Nikotin- und Zuckergehalt, die selbst bei Verhältnismäßig niedrigem Filterventilationsgrad einen niederen Schadstoffindex bei gleichzeitig hohem Sättigungsgrad ergeben, wobei - für den Fachmann völlig unerwartet - eine intensive "American-Blend"-Geschmacksrichtung bei ausschließlichem Einsatz von reinen Virginia-Tabaken erhalten wird.

Zu den einzelnen Parametern bzw. Merkmalen der bei der erfindungsgemäßen ventilierten Filtercigarette verwendeten Kombination ist folgendes anzumerken:

Der Nikotingehalt von naturbelassenem Virginia-Tabak beeinflußt im Geschmack die Geschmackskomponente "Reaktion" bzw. "Kraft" und liegt bei marktüblichen Cigaretten in einem Bereich von 1,7 bis 2,3 %, bezogen auf die Trockensubstanz. Bei der erfindungsgemäßen Cigarette wird absichtlich ein hoher bis unüblich hoher Nikotingehalt von 2 bis 3,5 Gew. % vorgesehen.

Die Packungsdichte des Fülltabaks liegt bei marktüblichen Cigaretten in einem Bereich von 220 bis 280 mg/cm³, entsprechend einem Cigarettenhärte-Bereich von ca. 2,5 bis 1,9 mm ET (Prüfstempel Eindringtiefe) gemäß Reemtsma-Härtemeßgerät, daß im Prinzip dem Digital-Densimeter DD-30 (mit Cigarettenausrüstung) der Fa. Heinrich Borgwaldt/Hamburg entspricht. Bei einer geringen Packungsdichte im unteren Bereich von 150 mg/cm³ entsteht im allgemeinen ein "schärferer" Geschmack, während in dem üblichen Bereich von 220 bis 280 mg die Strangsorption ansteigt und damit durch praktisch zusätzliche Filterwirkung den "schärferen" Geschmack herabdrückt bzw. nivelliert. Dies kann auch für andere Geschmackseindrucke gelten.

Die Luftdurchlässigkeit des Cigarettenpapiers liegt in CORESTA-Werten nach DIN/ISO 2965 bei marktüblichen Cigaretten in einem Bereich von 25 bis 70, wobei beiniedrigen CORESTA-Werten eine nur geringe Glimmfähigkeit und eine nur geringe Ventilation, auch demzufolge eine nur geringe Verdünnnung des Rauches durch das Cigarettenpapier gegeben ist, während bei hohen CORESTA-Werten eine hohe Glimmgeschwindigkeit bei starker Ventilation ermöglicht wird. Dieser Parameter wird bei den erfindungsgemäßen Cigaretten unterhalb des marktüblichen Bereiches von mindestens 25 CORESTA, nämlich auf einen Wert von 3 bis 20 eingestellt.

Bei der erfindungsgemäßen Cigarette werden zwar mit üblichen Härten versehene feintitrige Celluloseacetatfilter ohne geschmacksverändernde Zusätze eingesetzt, jedoch sind auch die hier zu beachtenden Parameter von wesentlichem Einfluß.

Bei marktüblichen Cigaretten beträgt der Einzeltiter des Filtermaterials etwa 2,5 bis 3,5 Denier, wobei es bekannt ist, daß ein niedriger Einzeltiter von etwa 1,3 Denier eine relativ hohe Sorption und eine relativ große Retention bei relativ hohem Zugwiderstand ergibt, während entsprechend höhere Denier-Zahlen bei sonst gleichen Parametern zu einer niedrigeren Sorption und niedrigerer Retention und einem geringeren Zugwiderstand führen. Im Hinblick auf den Titerbereich der Filter von marktüblichen Cigaretten von 2,5 bis 3,5 Denier liegt bei den erfindungsgemäßen Cigaretten der Einzeltiter in einem Bereich von 1,3 bis 2,5 Denier, also unterhalb der üblicherweise verwendeten Einzeltiter.

Der den absoluten Zugwiderstand beeinflussende Gesamttiter liegt bei marktüblichen Cigaretten in einem Bereich von 32.000 bis 40.000 Denier, wobei die absolute Sorption bzw. Retention oder der absolute Zugwiderstand - unter Vernachlässigung des Kräusel-Index - direkt proportional zum Gesamttiter ist. Der sich ergebende Filter-Zugwiderstand liegt bei marktüblichen Cigaretten in einem Bereich von 50 bis 70 daPa und ergibt beiniedrigen Werten eine entsprechend geringe Geschmacksänderung und bei höheren Werten eine deutliche Geschmacksänderung in Richtung auf "leicht". Die bei den erfindungsgemäß geforderten überaus niedrigen Einzeltiterwerten über den Gesamttiter, der vorzugsweise in dem Bereich von 40.000 bis 55.000 Denier liegt abzustimmenden Zugwiderstände liegen bei der erfindungsgemäßen Cigarette mit 95 - 160 daPa in einem gewollt hohen unüblichen Bereich.

Der Beiluftgrad, also das Verhältnis von Beiluft zu Hauptstromrauch, liegt bei marktüblichen Cigaretten in einem Bereich von 10 bis 50 %; eine Erhöhung der Beiluftzufuhr auf beispielsweise 75 % ergibt eine starke Geschmacksänderung in Richtung "super-mild" Bei der erfindungsgemäßen Cigarette liegt die Beiluftzufuhr bei einem Filterventilationsgrad von 20 bis 45 %, also in einem mittleren Bereich.

Der Endzugwiderstand des Gros marktüblicher Filtercigaretten liegt in einem Bereich von 80 bis 120 daPa. Höhere Endzugwiderstände wirken gerade bei herkömmlichen leichten Cigaretten auf den Konsumenten ungewohnt und damit negativ. Der bei der erfindungsgemäßen Cigarette ausgewählte Endzugwiderstand von 100 bis 160 daPa liegt absichtlich im oberen Bereich, um den Schadstoffindex zu beeinflussen. Überraschenderweise wurde jedoch der unüblich hohe Endzugwiderstand der erfindungsgemäßen Cigarette bei hausinternen Tests nicht als negativ empfunden.

Warum man bei einer ventilierten Filtercigarette aus reinem naturbelassenen Virginia-Tabak mit hohem Nikotingehalt durch spezielle Auswahl der Packungsdichte des Fülltabaks im unteren Bereich oder unterhalb des marktüblichen Bereiches, bei Auswahl eines Cigarettenpapiers mit einer marktunüblich niedrigen Luftdurchlässigkeit und bei einem Filter mit einem ebenfalls marktunüblich niedrigen Einzeltiter und durch den darauf abgestimmten Gesamttiter wiederum marktunüblich hohen Zugwiderstand beinormalem Beiluftgrad eine Umwandlung der Geschmacksrichtung von Virginia- auf "American-Blend"-Geschmack erhält, ist überraschend.

Es ist zwar anzunehmen, daß das durch die Änderung der oben erwähnten Parameter im Hauptstromrauch erhaltene unübliche Kondensat/Nikotin-Verhältnis von 5:1 bis 9:1 den vergleichsweise hohen Rauch-pH-Wert von über 6 begünstigt, was wiederum trotz maximal 10 mg Kondensat, sowie bei einem geringen Schadstoffindex von weniger als 35 den erstaunlich hohen konsumentenrelevanten Sättigungsgrad - nicht jedoch die "Geschmacks-Inversion" - erklären mag.

Bei der Komplexität der verschiedenen Parameter von relevanten Tabakinhaltsstoffen, Tabak-Packungsdichte, Luftdurchlässigkeit des Cigarettenpapiers sowie Einzeltiter, Gesamttiter und Zugwiderstand des Celluloseacetatfilters in Zusammenhang mit dem Endzugwiderstand läßt sich nur annehmen, daß anteilig die eingesetzten naturbelassenen Virginia-Tabake, die im Gegensatz zu den meisten handelsüblichen Tabakmischungen keiner chemothermischen Behandlung unterzogen worden sind, bedingt durch den damit Verbundenen verhältnismäßig hohen Restzuckergehalt sowie durch den zusätzlichen gewollt ausgewählten hohen Nikotingehalt bei gleichzeitig geringem Nitrat und NH₃-Gehalt, durch die gemäß DE-PS 34 14 625 durchgeführte Steigerung der Füllfähigkeit bzw. Volumenaktivierung einen höheren Anteil von nunmehr aufgeschlossenen Aromastoffen bzw. deren Precursoren enthalten. Wenn dann ein Verhältnismäßig nieder-poröses Cigarettenpapier mit einer Luftdurchlässigkeit unter 20 CORESTA vorgesehen wird und mit einem - bezogen auf den niederen Schadstoffindex - erstaunlich niederen Filterventilationsgrad von etwa 20 bis 45 % kombiniert wird, wird bei der so ausgewählten Mischung in Kombination mit einer auf die Tabakauswahl und Ausstattung abgestimmten Strangdichte eine anscheinend optimale Glutzonentemperatur ermöglicht, bei der ein Großteil der aufgeschlossenen Aromastoffe oder deren Precursoren freigesetzt bzw. umgewandelt wird. Es ist ferner anzunehmen, daß die gleichzeitig wie bei jedem unvollständigen Verbrennungsprozeß von stickstoffhaltigen organischen Materialien auftretenden sensorischen "Störfaktoren", wie niedere Amine, Aldehyde, Alkoholsäuren oder Ester, die geschmacklich zur typischen Virginia-Note beitragen, nämlich "Schärfe" oder ein "Brennen" hervorrufen, durch den überaus ungewöhnlich feintitrigen Monoacetatfilter mit hoher Retentionsleistung anscheinend überproportional zurückgehalten werden, während die Aromastoffe und die erwünschten Tabakinhaltsstoffe, wie Nikotin und Homologe, erhalten bleiben, welche geschmacklich "Volumen" bzw. "Kraft" und "Aroma" liefern, so daß sich der überraschende Effekt ergibt, daß der Nebenstromrauch der erfindungsgemäßen Cigarette einen erkennbaren Virginia-Geruch, der in den Mund des Rauchers gelangende Hauptstromrauch der gleichen Cigarette jedoch einen typischen "American-Blend"-Geschmack besitzt.

### Beispiel:

Es wurden Versuchscigaretten aus reinem Virginia-Tabak ohne geschmacksverändernde Additive und ohne Aromastoffe, jedoch mit üblichen Anteilen eines Feuchthaltemittels hergestellt. Das Tabakeinsatzgewicht der im üblichen Format gefertigten Stränge betrug 690 mg; das verwendete Cigarettenpapier hatte eine Durchlässigkeit von 20 CORESTA-Einheiten; die Packungsdichte des Fülltabaks wurde auf 220 mg/cm³ eingestellt, wobei der Strang einen gut gestopften Füllgrad bei einem üblichen Härtewert von 2,2 mm ET aufwies. Die mit dem gleichen Härtemeßgerät gemessenen HÄrten marktüblicher Cigaretten liegen zwischen 1.9 bis 2.5 mm ET bei Normklima.

Als Filter wurde ein Monoacetatfilter mit einem Titer von 1,5 Y/46.000 SK-Denier verwendet, wobei sein Zugwiderstand bei 21 mm Länge und ca. 7,8 mm Durchmesser bei etwa 118 daPa lag. Das Format der fertigen Filtercigarette lag bei 7,90 mm ⌀ x 84 mm Länge; der Beiluftgrad lag bei 37 % und der Endzugwiderstand bei 130 daPa.

Die nach DIN 10240 abgerauchte Cigarette erbrachte bei einer Zugzahl von 10 Zügen 7,95 mg Kondensat und 1,0 mg Nikotin, was einem K/N-Verhältnis von ca 8:1 entsprach. Der pH-Wert dieser Cigarette lag bei 6,4. Im Hinblick auf den typischen Rauch-pH-Wert einer Virginia-Cigarette von höchstens 5,5 ist dieser Wert außergewöhnlich hoch.

Bei hausinternen Tests wurde die Geschmacksrichtung dieser Cigaretten übereinstimmend als "typisch American-Blend" mit "hohem Sättigungsgrad" (entsprechend den Werten Aroma und Genuß) zugeordnet, und zwar von dem ersten Zug an. Es wurde insbesondere festgestellt, daß die zu erwartenden für Virginia-Tabak spezifischen "Störfaktoren" wie "Schärfe", "Brennen" nicht vorhanden waren.

Sensorische Vergleichsversuche zeigten, daß die erfindungsgemäßen Cigaretten mit "American-Blend"-Kräftig-Filtercigaretten mit DIN-Werten im Rauch von 15 mg Kondensat und 1 mg Nikotin vergleichbar waren.

Der ermittelte Schadstoffindex nach Herzfeld lag bei diesen Cigaretten bei rd. 31 und wurde nach der folgenden Formel berechnet:

### Vergleichsversuch:

Es wurde ein Tabakstock aus der gleichen naturbelassenen Virginia-Tabak-Mischung bei gleicher Packungsdichte mit einem Cigarettenpapier der gleichen geringen Luftdurchlässigkeit von 20 CORESTA verwendet, jedoch mit einem herkömmlichen ventilierten Celluloseacetatfilter mit mittlerem Einzel- und Gesamttiter und entsprechendem mittleren Zugwiderstand und sich einer demzufolge daraus ergebender mittleren Filterretention, jedoch mit einem vergleichsweise hohen Filterventilationsgrad, also einer hohen Rauchverdünnung, verwendet. Diese nach DIN 10240 abgerauchte Cigarette erbrachte vergleichbare Kondensatwerte wie die Filtercigarette gemäß Beispiel 1. Bei einer derartigen Cigarette ergab sich - eigentlich erwartungsgemäß - kein typischer "American-Blend"-Geschmack; sie schmeckte signifikant nach Virginia-Tabak, wenngleich voller und aromatischer, als eine herkömmliche Virginia-Cigarette.

Bei einem weiteren sensorischen Vergleichsversuch wurde ein Filter gemäß Beispiel 1 mit einem herkömmlichen Virginia-Strang kombiniert, wobei eine eindeutige Virginia-Geschmacksnote erhalten wurde, die aber in ihrer Geschmacksleistung unbefriedigend und schwach wirkte.

## Patentansprüche

1. Ventilierte Filtercigarette mit vorherrschendem "American-Blend"-Geschmack auf Basis von ausschließlich Virginia-Tabaksorten, deren Hauptstromrauch ein Kondensat/Nikotin-Verhältnis von 5:1 bis 9:1 bei einem Kondensatwert nach DIN 10240 von höchstens 10 mg, einen pH-Wert von über 6,0 und einen Schadstoffindex (SI) nach Herzfeld unter 35 aufweist, **gekennzeichnet** durch die Kombination der Merkmale, daß
a) der Fülltabak aus praktisch reinem naturbelassenen Virginia-Tabak ohne geschmacksverändernde Zusätze mit einem hohen Nikotingehalt, bezogen auf die Trockensubstanz, von 2 bis 3,5 Gew. % besteht,
b) die Packungsdichte des Fülltabaks 150 bis 250 mg/cm³ beträgt,
c) das Cigarettenpapier eine Luftdurchlässigkeit von 3 bis 20 CORESTA-Einheiten nach DIN/ISO 2965 besitzt,
wobei die Merkmale a) bis c) derart ausgewählt sind, daß der gefertigte Strang im üblichen Härte/Haptik-Bereich von 1,9 bis 2,5 mm ET liegt und daß
d) der Filter ein mit üblichen Härtern versehener feintitriger Celluloseacetatfilter ohne geschmacksverändernde Zusätze ist und
i) einen Einzeltiter von 1,3 bis 2,5 Denier bzw. 1,44 bis 2,77 d tex,
ii) einen auf diesen abgestimmten Gesamttiter von vorzugsweise 40.000 bis 55.000 Denier im besonderen jedoch in der Höhe besitzt, daß sich ein Zugwiderstand von 95 bis 160 daPa bei 21 mm Länge und 7,8 mm Durchmesser ergibt, und
iii) die Beiluftzufuhr auf einen Filterventilationsgrad von 20 bis 45 % eingestellt ist, und daß
e) die Filtercigarette einen Endzugwiderstand von 100 bis 160 daPa besitzt.

## Revendications

1. Cigarette aérée à filtre, avec un goût de "mélange américain" prédominant, exclusivement à base de variétés de tabac de Virginie, dont la fumée de courant principal présente un rapport condensat/nicotine de 5/1 à 5/9, pour une valeur de condensat, suivant DIN 10240, d'au plus 10 mg, un pH supérieur à 6,0 et un indice de substances nocives (SI) suivant Herzfeld inférieur à 35, caractérisé par la combinaison des particularités selon lesquelles:
a) le tabac de remplissage est composé de tabac de Virginie pratiquement pur à l'état naturel, sans additif de modification du goût, avec une teneur en nicotine élevée, de 2 à 3,5% en poids, rapportée à la substance sèche;
b) la densité de tassement du tabac de remplissage est de 150 à 250 mg/cm³;
c) le papier à cigarette présente une perméabilité à l'air allant de 3 à 20 unités CORESTA, d'après DIN/ISO 2966,
les caractéristiques a) à c) étant choisies telles que le corps de cigarette ou boudin fabriqué soit situé dans la plage usuelle dureté/haptique comprise entre les valeurs 1,9 et 2,5 mm ET et que
d) le filtre est un filtre en acétate de cellulose à titrage fin, pourvus des agents de durcissement usuels, sans additifs de modification du goût et
i) un titre spécifique allant de 1,3 à 2,5 Denier, respectivement 1,44 à 2,77 d tex,
ii) un titre global, déterminé d'après celui-ci, de préférence ayant une valeur de 40.000 à 55.000 Denier, en particulier cependant d'une valeur telle qu'on obtient une résistance au tirage comprise entre 95 et 160 daPa pour une longueur de 21 mm et un diamètre de 7,8 mm, et
iii) l'amenée d'air annexe étant réglée à un degré d'aération de filtre allant de 20 à 45%, et en ce que
e) la cigarette à filtre présente une résistance au tirage final comprise entre 100 et 160 daPa.

## Claims

1. Aerated filter cigarette with a predominant "American-blend" taste based exclusively on Virginia tobacco, the mainstream smoke of which has a condensate/nicotine ratio of 5:1 to 9:1 with a condensate value according to DIN 10240 of no more than 10 mg, a pH value of more than 6.0 and a harmful substances index according to Herzfeld of less than 35, characterised by the combination of the features that
a) the filler tobacco consists of virtually pure natural Virginia tobacco without additives altering the taste and having a high nicotine content with respect to the dry matter of 2 to 3.5 % by weight,
b) the packing density of the filler tobacco is 150 to 250 mg/cm³,
c) the cigarette paper has an air permeability of 3 to 20 - CORESTA units according to DIN/ISO 2965,
features a) to c) being selected in such a manner that the rod produced is in the conventional hardness/haptic range of 1.9 to 2.5 mm ET and that
d) the filter is a fine-denier cellulose acetate filter with conventional hardness values and without additives altering the taste and
i) has a filament titre of 1.3 to 2.5 denier or 1.44 to 2.77 dtex,
ii) has a total denier adapted thereto of preferably 40 000 to 55 000 denier, in particular in order to give a draw resistance of 95 t0 160 daPa with a length of 21 mm and a diameter of 7.8 mm, and
iii) the secondary air supply is adjusted to a degree of filter aeration of 20 to 45 %, and that
e) the filter cigarette has a final draw resistance of 100 to 160 daPa.
